# EUROPÄISCHE PATENTANMELDUNG

(11) **EP 0 562 459 A1**
(43) Veröffentlichungstag der Anmeldung: **29.09.1993**
(21) Anmeldenummer: 93104437.4
(22) Anmeldetag: 18.03.1993
(51) Int. Cl.: E05F 3/10, F15B 15/08

(54) **Reibungsarmer Kolben für einen Türschliesser**

(30) Priorität: 23.03.1992 DE 9203871 U
(71) Anmelder: Schmid, Paul, CH-4852 Rothrist (CH)
(72) Erfinder: Schmid, Paul, CH-4852 Rothrist (CH)
(74) Vertreter: Blum, Rudolf Emil Ernst

(57) **Zusammenfassung**

Der Kolben (1) für einen Türschliesser ist an seiner der Innenwandung des Türschliessergehäuses (21) zugewandten Fläche mit einer Gleitfolie (3) aus Polytetrafluoräthylen versehen. Dadurch kann die Reibung zwischen Kolben (1) und Gehäuse (21) wesentlich reduziert werden.

## Beschreibung

Die Erfindung betrifft einen Kolben für einen Türschliesser, bei welchem Türschliesser der Kolben innerhalb eines Gehäuses durch die Türbewegung gegen eine Federkraft und fluidgedämpft verschieblich ist, und wobei der als Hohlkolben ausgebildete Kolben eine Verzahnung aufweist, in welche eine durch die Türbewegung angetriebene Schliesserachse eingreift.

Der Kolben besteht regelmässig aus Stahl, um den hohen auftretenden Druckkräften standzuhalten; das Gehäuse besteht in der Regel aus Aluminium - nicht ideale Gleitpartner. Deshalb muss das Gehäuse aus hochwertigem Aluminium gefertigt oder muss zusätzlich durch Vernickeln oder Eloxieren veredelt werden. Ansonsten würde die Gehäusebohrung für den Kolben nach kurzem Einsatz infolge Abrieb (Verschleiss) undicht. Ferner ist die bei den metallischen Gleitpartnern auftretende Reibung trotz Oelschmierung zu gross, und die Herstellung des Kolbens mit der dazugehörenden genauen Gehäusebohrung ist sehr teuer und unwirtschaftlich.

Der Erfindung liegt primär die Aufgabe zugrunde, einen Kolben zu schaffen, bei welchem die genannten Nachteile nicht auftreten.

Die Aufgabe wird dadurch gelöst, dass der Kolben auf seiner dem Gehäuse zugewandten Fläche mit einer Gleitzwischenlage oder einer Gleitbeschichtung versehen ist.

Diese Lösung erlaubt es, die Reibung zwischen Kolben und Gehäuse wesentlich herabzusetzen.

Bei einer bevorzugten Ausführungsart wird ferner der Kolben aus mehreren Teilen zusammengesetzt.

Im folgenden werden Ausführungsbeispiele der Erfindung anhand der Figuren näher erläutert. Dabei zeigt
Figur 1 eine Schnittansicht eines Türschliessers mit einem Kolben gemäss der Erfindung;
Figur 2 eine Seitenansicht des Kolbens von Figur 1;
Figur 3 einen Vertikalschnitt durch den Kolben von Figur 2;
Figur 4 einen Schnitt entlang der Linie B-B von Figur 2;
Figuren 5a - 5d jeweils eine geschnittene Teilansicht verschiedener Ausführungsformen des Kolbenflansches und des Dichtringes; und
Figuren 6a, 6b geschnittene Teilansichten von verschiedenen Dichtringausführungen.

Figur 1 zeigt einen Schnitt durch einen Türschliesser. Im hohlzylindrischen, fluidgefüllten Innenraum des Gehäuses 21 des Türschliessers ist der Kolben 1 angeordnet. Dieser ist als Hohlkolben mit dem Hohlraum 18 ausgebildet. Kolbeninnenseitig ist der Kolben als Zahnstange 2 ausgebildet, welche Zahnstange in ein Zahnrad (Schliesserachse) eingreift, welches im Gehäuse 21 gelagert ist, und welches auf bekannte (nicht dargestellte) Weise mit der Türe oder dem Türrahmen (je nach Anordnung des Türschliessers) gekoppelt ist, derart, dass die Türbewegung in eine Drehung des Zahnrades, bzw. in eine Linearbewegung des Kolbens 1 umgesetzt wird. Der Kolben unterteilt das Gehäuseinnere in zwei Druckräume 100, 110 und den Hohlraum 18, zwischen welchen Räumen Fluidflüsse bei der Bewegung des Kolbens stattfinden, um die Türöffnung und die von den gezeigten Federn 25, 26 bewirkte Türschliessung zu dämpfen, worauf indes vorliegend nicht näher eingegangen wird, da die genannten Abläufe bekannt und für den Gegenstand der vorliegenden Erfindung nicht relevant sind.

Der Kolben 1 wird bevorzugterweise aus mehreren Einzelteilen zusammengesetzt, was eine besonders kostengünstige Herstellung des Kolbens ermöglicht. Der gezeigte Kolben besteht zunächst aus einer Zahnstange 2, einem den Schliesskolben des Türschliessers bildenden Schliesskolben-Flansch 4 und einem den Oeffnungskolben des Türschliessers bildenden Oeffnungskolben-Flansch 6.

Die genannten Teile sind mittels einer Schraube 10 und einer Mutter 11 verbunden. Auch andere Verbindungen der aus Stahl bestehenden Teile sind möglich, z.B. Nieten oder Löten oder Schweissen.

Am Oeffnungs- sowie am Schliesskolbenflansch befindet sich ein Ueberdruckventil, welches aus einer Kugel 12 sowie einer Ventilfeder 8 gebildet ist.

An den Kolbenflanschen 4 und 6 ist jeweils ein Kolben-Dichtungsring 9 angeordnet. Der Dichtungsring 9 ist in einer Nut angeordnet, die vom Flansch 4 und einem Halteblech 5 für den Dichtungsring 9 gebildet wird. Der Dichtungsring 9 am Flansch 6 ist in einer Nut angeordnet, die vom Flansch 6 und der Federauflage 7 gebildet ist, auf welcher noch eine Haftscheibe 13 aufliegt.

Erfindungsgemäss ist eine Gleitfolie 3 aus Polytetrafluoräthylen (PTFE) auf die Zahnstange 2 aufgeschoben. Die Gleitfolie 3 ist vorgeformt der Zahnstange 2 angepasst und benötigt keine spezielle Befestigung. Die axialen Kolbenkräfte greifen an den Flanschen 4, 6 an; die radialen Kräfte wirken auf die Gleitfolie. Dadurch kann die Reibung zwischen Kolben und Gehäuse wesentlich herabgesetzt werden.

Anstelle der Gleitzwischenlage kann erfindungsgemäss die Gleitfläche der Zahnstange auch beschichtet oder mit einem GLeitwerkstoff überklebt werden. Mit der Gleitzwischenlage Kolben-Gehäusbohrung kann der eine Gleitpartner frei gewählt werden. Daraus ergeben sich folgende Vorteile: Die Gleitzwischenlage kann dem Gleitpartner Gehäuse optimal angepasst werden. Dank der freien Wahl der Gleitpartner kann die Reibung und der Verschleiss stark verringert werden. Die Gleitzwischenlage kann jederzeit dem Stand der Werkstofftechnik angepasst werden. Gute Ergebnisse erreicht man mit dem Werkstoff PTFE.

Im Kolben ist bekannterweise ein Rückschlagventil vorgesehen, welches das bei der Türöffnung durch die Bypass-Oeffnung 17 in den drucklosen Raum 18 geförderte Fluid in den hinteren Druckraum entlässt. Vorzugsweise wird das bekannte Rückschlagventil durch eine spezielle Ausbildung der Dichtungsringe 9 bzw. deren Halterung ersetzt, so dass sich ein Fluidweg über den Dichtungsring ergibt. Dazu kann einerseits das Halteblech 5 mit Bohrungen 14 oder Schlitzen 15 versehen sein, wodurch die stirnseitige Auflage des Dichtungsringes teilweise fluid- bzw. öldurchlässig wird, was in den Figuren 5a - 5c durch entsprechende Pfeile gezeigt ist, welche den Oelpfad darstellen. Figur 5d zeigt eine Ausführung, bei der der Flansch 4 mit einem Schlitz 19 versehen ist. In den Figuren 6a und 6b ist jeweils der Dichtungsring 9 mit einem Schlitz 16 bzw. mit einer Ausformung 17 versehen, wodurch ein Oelpfad gebildet wird.

Die Erfindung ist anhand eines bevorzugten mehrteiligen Kolbens beschrieben worden. Die Vorteile ergeben sich indes ebenfalls bei der Anwendung der Gleitzwischenlage bzw. der Gleitbeschichtung bei einem herkömmlichen einteiligen Kolben.

## Patentansprüche

1. Kolben für einen Türschliesser, bei welchem Türschliesser der Kolben innerhalb eines Gehäuses durch die Türbewegung gegen eine Federkraft und fluidgedämpft verschiebbar ist, und wobei der als Hohlkolben ausgebildete Kolben eine Verzahnung aufweist, in welche eine durch die Türbewegung angetriebene Schliesserachse eingreift, dadurch gekennzeichnet, dass der Kolben auf seiner dem Gehäuse zugewandten Fläche mit einer Gleitzwischenlage oder einer Gleitbeschichtung versehen ist.

2. Kolben nach Anspruch 1, dadurch gekennzeichnet, dass der Kolben als einteiliger Kolben ausgebildet ist.

3. Kolben nach Anspruch 1, dadurch gekennzeichnet, dass der Kolben aus mehreren miteinander verbundenen Kolbenteilen (2, 4, 6) zusammengesetzt ist.

4. Kolben nach Anspruch 3, dadurch gekennzeichnet, dass die Kolbenteile von einer Zahnstange (2), deren der Verzahnung abgewandte Seite die Kolbenwandung bildet, einem Oeffnungskolben-Flansch (6), und einem Schliesskolben-Flansch (4) gebildet sind.

5. Kolben nach Anspruch 3 oder 4, dadurch gekennzeichnet, dass als Verbindung für die Kolbenteile eine Schraubverbindung (10, 11) vorgesehen ist.

6. Kolben nach Anspruch 3 oder 4, dadurch gekennzeichnet, dass als Verbindung für die Kolbenteile eine Nietverbindung vorgesehen ist.

7. Kolben nach Anspruch 3 oder 4, dadurch gekennzeichnet, dass als Verbindung für die Kolbenteile eine Lötverbindung oder eine Schweissverbindung vorgesehen ist.

8. Kolben nach einem der Ansprüche 1 bis 7, dadurch gekennzeichnet, dass die Gleitfolie aus Polytetrafluoräthylen besteht.

9. Kolben nach einem der Ansprüche 1 bis 7, dadurch gekennzeichnet, dass die Kolbenwandung mit einem Gleitwerkstoff beschichtet oder beklebt ist.

10. Kolben nach einem der Ansprüche 1 bis 9, dadurch gekennzeichnet, dass die Kolben-Flansche (4, 6) jeweils mit einem Dichtring (9) versehen sind.

11. Kolben nach Anspruch 10, dadurch gekennzeichnet, dass der Dichtring mit Spiel in einer Nut angeordnet ist, und dass die kolbenstirnseitige Auflage des Dichtringes stellenweise durch Ausnehmungen (14, 15) fluiddurchlässig gemacht ist.

12. Kolben nach Anspruch 10, dadurch gekennzeichnet, dass der Dichtring (9) mit darin angeordneten radialen Ausnehmungen (16) versehen ist, oder dass der Dichtring (9) mit Ausformungen (17) versehen ist, welche den Dichtring von der Nutenwand beabstanden.

13. Türschliesser mit einem Kolben nach einem der Ansprüche 1 bis 12.
